# EUROPÄISCHE PATENTSCHRIFT

(11) **EP 1 338 418 B1**
(45) Veröffentlichungstag und Bekanntmachung des Hinweises auf die Patenterteilung: **07.09.2005**
(21) Anmeldenummer: 02004154.7
(22) Anmeldetag: 26.02.2002
(51) Int. Cl.: B41F 35/02

(54) **Druckmaschine mit Vorrichtung zur Klischeereinigung**
Printing press with device for cleaning the printing form
Machine à imprimer avec un dispositif de nettoyage du cliché

(43) Veröffentlichungstag der Anmeldung: 27.08.2003
(73) Patentinhaber: FISCHER & KRECKE GMBH & CO., 33609 Bielefeld (DE)
(72) Erfinder: Kolbe, Wilfried, Dr., 21483 Gülzow (DE); Schirrich, Klaus, 33729 Bielefeld (DE); Brusdeilins, Wolfgang, 33659 Bielefeld (DE)
(74) Vertreter: TER MEER - STEINMEISTER & PARTNER GbR

(56) Entgegenhaltungen:
- EP-A- 0 461 898
- US-A- 5 575 211

## Beschreibung

Die Erfindung betrifft eine Druckmaschine mit einem drehantreibbaren Druckzylinder und einer Reinigungsvorrichtung zur lokalen Reinigung von auf den Druckzylinder aufgespannten Klischees, bei der die Reinigungsvorrichtung als eine drehbare, gegen die Umfangsfläche des Druckzylinders anstellbare Reinigungswalze ausgebildet ist, die so mit Reinigungsorganen bestückt ist, daß die Winkelpositionen der Reinigungsorgane in Axialrichtung der Reinigungswalze variieren und wobei die Reinigungsorgane in jeder Winkelposition auf dem Umfang der Reinigungswalze nur auf einem einzigen axialen Abschnitt der selben angeordnet sind.

Bei einer Druckmaschine, beispielsweise einer Flexodruckmaschine, kommt es während des Druckbetriebs durch Staub auf dem Bedruckstoff, Staub in der Umgebungsluft und durch antrocknende Farbreste zu einer zunehmenden Verschmutzung der Klischees. Der Schmutz lagert sich insbesondere an den Rändern der erhabenen, druckenden Teile der Klischees ab. Insbesondere bei feinstrukturierten Druckmustern, beispielsweise bei Druckbuchstaben in sehr kleiner Schrift oder bei Rasterbildern mit einem feinen Punktraster, können die tiefer liegenden, nicht druckenden Teile der Klischees sich bei zunehmendem Schmutzaufbau leicht zusetzen, so daß die Qualität des Druckbildes beeinträchtigt wird.

Aus EP-A-0 461 898 ist eine Druckmaschine mit einer Reinigungseinrichtung der eingangs genannten Art bekannt, bei der die Reinigungswalze eine Bürstenwalze ist, die mit schraubenförmig angeordneten Borsten bestückt ist. Die Borsten laufen in mehreren Windungen auf dem Umfang der Reinigungswalze um. Durch Reibberührung mit dem rotierenden Druckzylinder wird die Reinigungswalze in Drehung versetzt, so daß die gesamte Oberfläche des Druckzylinders gleichmäßig abgereinigt wird. In einer Ausführungsform ist die Reinigungswalze in mehrere axiale Segmente unterteilt, die unabhängig voneinander an den Druckzylinder angestellt werden können, so daß eine gezielte Reinigung der besonders verschmutzten Stellen auf dem Druckzylinder ermöglicht wird. Für das An- und Abstellen der einzelnen Segmente der Reinigungswalze gegen den Druckzylinder wird jedoch eine aufwendige Mechanik benötigt. Außerdem verbleiben zwischen den einzelnen Segmenten der Reinigungswalze schmale Lükken, in denen die Oberfläche des Druckzylinders nicht gereinigt werden kann.

Aus US-A-5 575 211 ist eine Reinigungsvorrichtung mit einer durchgehenden Borstenreihe bekannt, die stationär am Umfang des Druckzylinders angeordnet ist. Die Reinigungswirkung kommt hier dadurch zustande, daß sich die Oberfläche des rotierenden Druckzylinders an der Borstenreihe vorbei bewegt.

Generell sind auch Reinigungsvorrichtungen bekannt, bei denen die Reinigungsorgane nicht durch Borsten, sondern beispielsweise durch Saugdüsen, Druckluftdüsen oder Sprühdüsen für Reinigungsflüssigkeit gebildet werden.

Aufgabe der Erfindung ist es, eine Druckmaschine der eingangs genannten Art zu schaffen, die einen vereinfachten Aufbau aufweist und eine einfache Einstellung auf den jeweils zu reinigenden Bereich des Druckzylinders ermöglicht.

Diese Aufgabe wird durch eine Druckmaschine mit allen Merkmalen im Anspruch 1 gelöst.

Bei der erfindungsgemäßen Druckmaschine ist durch die spezielle Anordnung der Reinigungsorgane jedem axialen Abschnitt des Druckzylinders eine Winkelposition der Reinigungswalze zugeordnet, in der die Reinigungsorgane ausschließlich diesen Abschnitt des Druckzylinders überstreichen, wenn sich die Umfangsfläche des Druckzylinders an der Reinigungswalze vorbei bewegt. Mit Hilfe der Stelleinrichtung läßt sich somit der zu reinigende axiale Abschnitt des Druckzylinders auf einfache Weise bestimmen, indem die Reinigungswalze in der entsprechenden Winkelposition arretiert wird. Wenn sich bei einer Inspektion des Druckerzeugnisses zeigt, daß eine Reinigung der Klischees in einem anderen axialen Bereich des Druckzylinders erforderlich ist, kann die Verstellung der Reinigungseinrichtung in sehr einfacher Weise vorgenommen werden, indem die Reinigungswalze etwas verdreht und dann in der neuen Winkelposition arretiert wird. Unabhängig von der Lage des zu reinigenden Abschnittes kann die Reinigungswalze stets als Ganzes gegen den Druckzylinder angestellt werden, so daß der Aufbau des An- und Abstellmechanismus erheblich vereinfacht wird.

Vorteilhafte Ausgestaltungen der Erfindung ergeben sich aus den Unteransprüchen.

Die Reinigungsorgane werden vorzugsweise durch Borsten gebildet, können jedoch beispielsweise auch durch weiche Tücher, Lappen, Fäden oder schwammförmiges Material gebildet werden.

Bevorzugt sind die Reinigungsorgane auf dem Umfang der Reinigungswalze in der Form einer durchgehenden Schraubenlinie mit höchstens einer vollen Windung angeordnet. Eine maximale Reinigungswirkung wird dann an dem Punkt erzielt, an dem die Schraubenlinie der Oberfläche des Druckzylinders zugewandt ist. Da der Abstand der Schraubenlinie zur Oberfläche des Druckzylinders - und damit die Andruckkraft der Reinigungsorgane - von diesem Punkt aus in beiden axialen Richtungen abnimmt, nimmt die Reinigungswirkung in beiden Richtungen stetig ab, so daß keine scharfen Übergänge zwischen gereinigten und ungereinigten Oberflächenbereichen des Druckzylinders entstehen. Vorzugsweise hat die Schraubenlinie genau eine Windung, so daß der gesamte Winkelbereich von 360° der Reinigungswalze für eine präzise Einstellung der reinigungswirksamen Axialposition genutzt werden kann.

Die Stelleinrichtung zum Arretieren der Reinigungswalze in verschiedenen Winkelstellungen wird bevorzugt durch einen Schrittmotor gebildet, so daß die reinigungswirksame Position einfach durch einen Befehl an den Schrittmotor eingestellt werden kann, die Reinigungswalze in die gewünschte Winkelstellung zu verstellen. Wenn ein größerer axialer Abschnitt des Druckzylinders gereinigt werden soll, kann die Winkelstellung die Reinigungswalze auch während des Reinigungsbetriebs variiert werden, so daß die reinigungswirksame Position über einen entsprechenden axialen Bereich des Druckzylinders "gewobbelt" wird.

In einer Ausführungsform der Erfindung liegt die Position, an der die Reinigungswalze oder -bürste an den Druckzylinder angestellt ist, in Rotationsrichtung des Druckzylinders zwischen der Druckposition, an der die Klischees ihre Farbe an den Bedruckstoff abgeben, und der Farbauftragposition, an der die Klischees durch eine Farbauftragwalze oder Rasterwalze eingefärbt werden.

In einer anderen Ausführungsform liegt die Reinigungsposition in Rotationsrichtung des Druckzylinders zwischen der Farbauftragposition und der Druckposition. In diesem Fall werden die erhabenen und mit Druckfarbe eingefärbten Teile der Klischees von den Borsten der Reinigungsbürste überstrichen. Wie sich gezeigt hat, führt jedoch auch dies nicht zu einer nennenswerten Beeinträchtigung der Druckqualität. Die Wirkung der Reinigungsbürste besteht im Wesentlichen darin, daß die Verunreinigungen, die sich an den Rändern der druckenden Teile der Klischees ablagern, mit Hilfe der Borsten der Reinigungsbürste abgesprengt und weggeschleudert werden. Die Reinigungswirkung wird in diesem Fall noch dadurch unterstützt, daß die Klischees mit der lösungsmittelhaltigen Druckfarbe befeuchtet sind.

Der Mechanismus zum An- und Abstellen der Bürste an den Druckzylinder, beispielsweise ein pneumatischer oder hydraulischer Stellmechanismus, ist vorzugsweise so ausgebildet, daß der Bürstendruck einstellbar ist. So ist es insbesondere bei der Klischeereinigung während des laufenden Druckbetriebs möglich, den Bürstendruck so zu dosieren, daß zwar die gewünschte Reinigunsgwirkung erzielt wird, andererseits jedoch das Druckbild nicht übermäßig beeinträchtigt wird.

Im folgenden wird ein Ausführungsbeispiel der Erfindung anhand der Zeichnungen erläutert.

Es zeigen:
- Fig. 1: eine Frontansicht eines Druckzylinders und einer zugehörigen Reinigungswalze; und
- Fig. 2: eine Prinzipskizze einer Druckmaschine mit der Reinigungsvorrichtung nach Figur 1.

Figur 1 zeigt einen Druckzylinder 10 einer Druckmaschine, beispielsweise einer Flexodruckmaschine, auf dessen Umfangsfläche mehrere Klischees 12 aufgespannt sind. Parallel zu dem Druckzylinder 10 verläuft eine Reinigungswalze 14, die mit einer schraubenförmig verlaufenden Borstenreihe 16 bestückt ist. Die Borstenreihe 16 erstreckt sich über die gesamte axiale Länge der Reinigungswalze 14 und läuft in nahezu einer vollen Windung um den Umfang der Reinigungswalze 14 um.

Die Reinigungswalze 14 ist mit Hilfe eines Schrittmotors 18 um ihre Längsachse drehbar und feinstufig in verschiedenen Winkelstellungen arretierbar. Der Schrittmotor 18 und ein Lager 20 am entgegengesetzten Ende der Reinigungswalze 14 sind durch pneumatische Stellzylinder 22 gehalten, mit denen sich die Reinigungswalze 14 radial gegen den Druckzylinder 10 anstellen läßt. Die Ausfahrlänge der Stellzylinder 22 läßt sich dabei so dosieren, daß die Andruckkraft der Borsten der Borstenreihe 16 gegen die Oberfläche der Klischees 12 nach Bedarf eingestellt werden kann.

In jeder Winkelstellung der Reinigungswalze 14 liegt die Borstenreihe 16 nur in einem relativ schmalen axialen Abschnitt 24 an der Oberfläche eines der Klischees 12 an, so daß selektiv nur dieser Abschnitt 24 gereinigt wird. Die Grenzen des Abschnitts 24 sind dabei nicht scharf definiert, da sich die Borstenreihe 16 aufgrund der Krümmung der Reinigungswalze 14 stetig von der Oberfläche des Klischees 12 entfernt. Wenn ein anderer axialer Abschnitt eines der Klischees 12 gereinigt werden soll, so wird die Winkelstellung der Reinigungswalze 14 mit Hilfe des Schrittmotors 18 so verändert, daß die Borstenreihe 16 in der neuen Position mit einem der Klischees 12 in Berührung kommt.

Figur 2 zeigt ein komplettes Farbwerk 26 der Flexodruckmaschine mit einem Gegendruckzylinder 28, dem Druckzylinder 10, auf dessen Umfangsfläche die Klischees 12 aufgespannt sind, einer Rasterwalze 30 und einer Kammerrakel 32. Eine Bedruckstoffbahn 34, die von einer nicht gezeigten Rolle abgezogen wird, ist über den Gegendruckzylinder 28 geführt und läuft an einer Druckposition 36 durch einen zwischen dem Druckzylinder 10 und dem Gegendruckzylinder 28 gebildeten Spalt.

Der Gegendruckzylinder 28, der Druckzylinder 10 und die Rasterwalze 30 sind, vorzugsweise mit Einzelantrieben, drehantreibbar. Während der Gegendruckzylinder 28 ortsfest im nicht gezeigten Gestell der Druckmaschine angeordnet ist, lassen sich der Druckzylinder 10 und die Rasterwalze 30 quer zu ihren Drehachsen vom Gegendruckzylinder 28 und von einander abstellen, so daß im Bedarfsfall ein Auswechseln des Druckzylinders und/oder der Rasterwalze 30 ermöglicht wird. Dabei kann der Druckzylinder 10 auch gegen einen Druckzylinder mit einem anderen Durchmesser ausgetauscht werden, um die Druckmaschine auf eine andere Drucklänge umzurüsten.

Die Rasterwalze 30 weist auf ihrem Umfang ein feines Näpfchenraster auf und wird beim Durchlauf durch die Kammerrakel 32 mit Druckfarbe eingefärbt. An einer Farbauftragposition 38, in der die Rasterwalze 32 am Druckzylinder 10 abrollt, wird die in den Näpfchen der Rasterwalze 32 zugeführte Druckfarbe auf die erhabenen, druckenden Teile der Klischees 12 übertragen. Nach ungefähr einer halben Umdrehung des Druckzylinders 10 wird die Farbe dann an der Druckposition 36 auf den Bedruckstoff 34 übertragen.

Im Laufe des Druckbetriebs kommt es manchmal an einer besonders kritischen Stelle eines der Klischees 12 zu einer Anlagerung von Schmutz und/oder angetrockneter Farbe an den Kanten der druckenden Teile der Klischees sowie in den Zwischenräumen zwischen diesen druckenden Teilen. Zum Entfernen dieser Verunreinigungen an den Klischees wird die Reinigungswalze 14, die in Figur 2 in der vom Druckzylinder abgestellten Position gezeigt ist, gegen den Druckzylinder angestellt. Die Winkelposition der Reinigungswalze wird dabei so gewählt, daß die Borstenreihe 16 gezielt die kritische Stelle der Klischees überstreicht.

Während des normalen Betriebes der Druckmaschine werden der Gegendruckzylinder 28 und der Druckzylinder 10 in dem durch Pfeile in Figur 2 angegebenen Drehsinn angetrieben. Der Bedruckstoff 34 wird fortlaufend von der Rolle abgezogen. Wenn der Vorrat auf der Rolle verbraucht ist, wird in bekannter Weise ein Rollenwechsel vorgenommen. Dabei wird eine neue Rolle mit Bedruckstoff eingesetzt, und die neue Bedruckstoffbahn wird an einer Klebenaht 34' mit der alten Bedruckstoffbahn verbunden. Ein bestimmter Längenabschnitt der Bedruckstoffbahn 20, der die Klebenaht enthält, wird später als Makulatur abgetrennt. Während dieser Abschnitt durch die Druckposition 36 läuft, wird die Reinigungswalze 14 in die wirksame Position gebracht, in der die Borstenreihe 16 mit geeignetem Bürstendruck am Druckzylinder 10 anliegt. Aufgrund der Rotationsbewegung des Druckzylinders werden somit die Klischees 12 mit Hilfe der stationären Borstenreihe 16 abgebürstet, so daß die an den Klischeekanten und in den Klischeevertiefungen vorhandenen Verunreinigungen entfernt werden. Nach einer oder mehreren Umdrehungen des Druckzylinders 10 wird die Reinigungswalze 14 wieder in die Ruheposition zurückgestellt, so daß der Druckvorgang ohne Zeitverlust fortgesetzt werden kann.

Da ein Rollenwechsel in regelmäßigen Zeitabständen erforderlich ist, bei einer Hochgeschwindigkeits-Druckmaschine etwa alle 15 Minuten, läßt auf die beschriebene Weise auch die Klischeereinigung alle 15 Minuten wiederholen, so daß sich keine größeren Schmutzansammlungen auf den Klischees 12 bilden können und somit eine im wesentlichen gleichbleibend hohe Druckqualität erreicht wird.

Bei besonders schmutzanfälligen Klischees und/oder bei besonders staubigen Bedruckstoffbahnen kann es wünschenswert sein, die Klischeereinigung in kürzeren Intervallen als die Rollenwechsel durchzuführen. Auch dies ist mit der Reinigungsvorrichtung möglich, indem die Reinigungswalze 14 kurzzeitig auch während des laufenden Druckbetriebs in die wirksame Position gebracht wird.

Im gezeigten Beispiel greift die Reinigungswalze 14 an den Klischees 12 in einer Position an, die in Rotationsrichtung des Druckzylinders 10 zwischen der Farbauftragposition 38 und der Druckposition 36 liegt. Die Borstenreihe 16 überstreicht somit die mit Druckfarbe eingefärbten erhabenen Teile der Klischees. Der Bürstendruck läßt sich jedoch so fein dosieren, daß die Druckfarbe nicht von den druckenden Teilen de Klischees entfernt wird, so daß auch während der Klischeereinigung ein akzeptables Druckbild erhalten wird. Während die Borsten die Klischees überstreichen, werden sie leicht durchgebogen, und sie federn etwas zurück, wenn sie in die nicht druckenden Klischeezwischenräume eindringen. Dabei werden die an den Klischeekanten haftenden Verunreinigungen wirksam entfernt.

Abweichend von dem in Figur 2 gezeigten Ausführungsbeispiel ist es auch möglich, die Reinigungswalze 14 in Rotationsrichtung des Druckzylinders 10 zwischen der Druckposition 36 und der Farbauftragposition 38 angreifen zu lassen, so daß die Klischees abgebürstet werden nachdem sie ihre Druckfarbe auf den Bedruckstoff übertragen haben und bevor sie durch die Rasterwalze 32 erneut eingefärbt werden. Dies läßt sich dadurch erreichen, daß in Figur 2 die Reinigungswalze 14 nicht oberhalb, sondern unterhalb des Druckzylinders 10 angeordnet wird, oder dadurch, daß die Rotationsrichtungen des Gegendruckzylinders, des Druckzylinders und der Rasterwalze umgekehrt werden. Wenn die Reinigungswalze 14 unterhalb des Druckzylinders 10 angeordnet ist, können die abgebürsteten Schmutzpartikel herabfallen, ohne die Klischees 12 erneut zu verunreinigen.

Während im gezeigten Beispiel die Borstenreihe 16 eine durchgehende Schraubenlinie bildet, ist es in einer abgewandelten Ausführungsform auch möglich, mehrere achsparallel oder schräg verlaufende Borstenreihen gestaffelt auf dem Umfang der Reinigungswalze 14 anzuordnen.

Im gezeigten Beispiel weist die Reinigungswalze 14 außerdem eine geradlinig durchgehende Borstenreihe 40 auf, mit der es möglich ist den Druckzylinder 10 auf ganzer Breite zu reinigen.

## Patentansprüche

1. Druckmaschine mit einem drehantreibbaren Druckzylinder (10) und einer Reinigungsvorrichtung zur lokalen Reinigung von auf den Druckzylinder aufgespannten Klischees (12), bei der die Reinigungsvorrichtung als eine drehbare, gegen die Umfangsfläche des Druckzylinders anstellbare Reinigungswalze (14) ausgebildet ist, die so mit Reinigungsorganen (16) bestückt ist, daß die Winkelpositionen der Reinigungsorgane in Axialrichtung der Reinigungswalze variieren, wobei die Reinigungsorgane (16) in jeder Winkelposition auf dem Umfang der Reinigungswalze (14) nur auf einem einzigen axialen Abschnitt derselben angeordnet sind und die Reinigungswalze durch eine Stelleinrichtung (18) in unterschiedlichen Winkelpositionen arretierbar ist.

2. Druckmaschine nach Anspruch 1, **dadurch gekennzeichnet, daß** die Reinigungsorgane (16) in der Form einer Schraubenlinie mit höchstens einer vollen Windung auf dem Umfang der Reinigungswalze (14) angeordnet sind.

3. Druckmaschine nach Anspruch 1 oder 2, **dadurch gekennzeichnet, daß** die Reinigungsorgane (16) durch Borsten gebildet werden.

4. Druckmaschine nach einem der vorstehenden Ansprüche, **dadurch gekennzeichnet, daß** die Stelleinrichtung (18) ein Schrittmotor ist.

5. Druckmaschine nach einem der vorstehenden Ansprüche, **gekennzeichnet durch** einen vorzugsweise pneumatischen oder hydraulischen Stellmechanismus (22), mit dem die Reinigungswalze (14) mit einstellbarer Andruckkraft gegen den Druckzylinder (10) anstellbar ist.

6. Druckmaschine nach einem der vorstehenden Ansprüche, **gekennzeichnet durch** zusätzliche Reinigungsorgane (40), die durchgehend in gerader Linie auf einer bestimmten Umfangsstelle der Reinigungswalze (14) angeordnet sind, um den Druckzylinder (10) gleichmäßig auf ganzer Breite zu reinigen.

## Claims

1. Printing press having a printing cylinder (10) which can be rotatably driven, and having a cleaning device for the local cleaning of printing blocks (12) mounted on the printing cylinder, in which printing press the cleaning device is in the form of a rotatable cleaning roller (14) which can be placed against the circumferential face of the printing cylinder and which is equipped with cleaning members (16) in such a manner that the angular positions of the cleaning members vary in the axial direction of the cleaning roller, wherein the cleaning members (16) in each angular position on the circumference of the cleaning roller (14) are disposed only on a single axial portion thereof and the cleaning roller can be stopped in different angular positions by a positioning device (18).

2. Printing press according to claim 1, **characterised in that** the cleaning members (16) are arranged in the form of a helical line with at most one full turn on the circumference of the cleaning roller (14).

3. Printing press according to claim 1 or 2, **characterised in that** the cleaning members (16) are formed by bristles.

4. Printing press according to any one of the preceding claims, **characterised in that** the positioning device (18) is a stepper motor.

5. Printing press according to any one of the preceding claims, **characterised by** a preferably pneumatic or hydraulic positioning mechanism (22) by means of which the cleaning roller (14) can be placed against the printing cylinder (10) with an adjustable pressing force.

6. Printing press according to any one of the preceding claims, **characterised by** additional cleaning members (40) which are arranged continuously in a straight line on a specific circumferential site on the cleaning roller (14) in order to clean the printing cylinder (10) uniformly over its entire width.

## Revendications

1. Machine à imprimer comportant un cylindre d'impression (10) pouvant être entraîné en rotation et un dispositif de nettoyage pour le nettoyage local de clichés (12) tendus sur le cylindre d'impression, dans laquelle le dispositif de nettoyage est réalisé sous forme d'un cylindre de nettoyage (14) tournant, pouvant être appliqué contre la surface périphérique du cylindre d'impression et qui est équipé d'organes de nettoyage (16) de manière que les positions angulaires des organes de nettoyage varient dans la direction axiale du cylindre de nettoyage, les organes de nettoyage (16) étant disposés dans chaque position angulaire sur la circonférence du cylindre de nettoyage (14) uniquement sur un seul tronçon axial de celui-ci, et le cylindre de nettoyage pouvant être bloqué par un dispositif de réglage (18) dans différentes positions angulaires.

2. Machine à imprimer selon la revendication 1, **caractérisée en ce que** les organes de nettoyage (16) sont disposés sous la forme d'une ligne hélicoïdale avec au maximum une spire complète sur la circonférence du cylindre de nettoyage (14).

3. Machine à imprimer selon la revendication 1 ou 2, **caractérisée en ce que** les organes de nettoyage (16) sont formés par des poils.

4. Machine à imprimer selon l'une des revendications précédentes, **caractérisée en ce que** le dispositif de réglage (18) est un moteur pas à pas.

5. Machine à imprimer selon l'une des revendications précédentes, **caractérisée par** un mécanisme de réglage (22) de préférence pneumatique ou hydraulique au moyen duquel le cylindre de nettoyage (14) peut être ajusté contre le cylindre d'impression (10) avec une force de pression réglable.

6. Machine à imprimer selon l'une des revendications précédentes, **caractérisée par** des organes de nettoyage (40) supplémentaires qui sont disposés d'un bout à l'autre en ligne droite sur un point déterminé de la circonférence du cylindre de nettoyage (14), afin de nettoyer uniformément le cylindre d'impression (10) sur toute sa largeur.
